# FASCICULE DE BREVET EUROPEEN

(11) **EP 1 204 807 B1**
(45) Date de publication et mention de la délivrance du brevet: **19.10.2005**
(21) Numéro de dépôt: 00956617.5
(22) Date de dépôt: 03.08.2000
(51) Int. Cl.: E21B 19/00, E21B 17/01, E21B 43/01

(54) **DISPOSITIF ET PROCEDE DE MAINTIEN ET DE GUIDAGE D'UN RISER, ET PROCEDE DE TRANSFERT D'UN RISER SUR UN SUPPORT FLOTTANT**
VERFAHREN UND VORRICHTUNG ZUM FÜHREN UND HALTEN EINES STEIGROHRS, UND VERFAHREN ZUM ÜBERFÜHREN EINES STEIGROHRS ÜBER EINEM SCHWIMMENDEN TRÄGER
DEVICE AND METHOD FOR MAINTAINING AND GUIDING A RISER, AND METHOD FOR TRANSFERRING A RISER ONTO A FLOATING SUPPORT

(30) Priorité: 09.08.1999 FR 9910417
(43) Date de publication de la demande: 15.05.2002
(73) Titulaire: SAIPEM S.A., 78180 Montigny-le-Bretonneux (FR)
(72) Inventeur: HALLOT, Raymond, F-13600 La Ciotat (FR); BAYLOT, Michel, F-13008 Marseille (FR); ROCHER, Xavier, F-78400 Chatou (FR)
(74) Mandataire: Domange, Maxime
(86) Numéro de dépôt international: PCT/FR2000/002244
(87) Numéro de publication internationale: WO 2001/011184

(56) Documents cités:
- WO-A-90/07049
- GB-A- 2 146 684
- GB-A- 2 188 899
- GB-A- 2 302 555
- US-A- 3 496 898
- US-A- 3 605 415
- US-A- 4 505 614
- US-A- 4 616 708
- US-A- 4 617 998
- US-A- 4 913 238
- US-A- 5 551 803

## Description

La présente invention concerne généralement le domaine des liaisons fond-surface du type comportant une conduite sous-marine verticale, appelée riser, reliant le fond de la mer jusqu'à un support flottant installé en surface.

Dès que la profondeur d'eau devient importante l'exploitation des champs de production notamment des champs pétroliers s'effectue en général à partir de supports flottants. Ce support flottant comporte en général des moyens d'ancrage pour rester en position malgré les effets des courant, des vents et de la houle. Il comporte aussi en général des moyens de stockage et de traitement du pétrole ainsi que des moyens de déchargement vers des pétroliers enleveurs. Ces derniers se présentent à intervalle régulier pour effectuer l'enlèvement de la production. L'appellation de ces supports flottants de type barge est le terme anglo-saxon "Floating Production Storage Offloading" (signifiant "moyen flottant de stockage, de production et de déchargement") ci-après abrégé par "FPSO". De nombreuses variantes ont été développées tels les SPARS, longs cigares flottants verticaux maintenus en position par des ancrages caténaires, ou encore les TLPs ("Tension Leg Platform"), plates-formes à lignes d'ancrage tendues, lesdites lignes étant en général verticales.

Les têtes de puits sont souvent réparties sur la totalité du champ et les conduites de production, ainsi que les lignes d'injection d'eau et les câbles de contrôle commande, sont déposés sur le fond de la mer en direction d'un emplacement fixe, à la verticale duquel le support flottant est positionné en surface.

Certains puits sont situés à la verticale du support flottant et l'intérieur du puits est alors accessible directement depuis la surface. Dans ce cas la tête de puits équipée de son "arbre de Noël" peut être installée en surface, à bord du support flottant. On peut alors effectuer, à partir d'un derrick installé sur ledit support flottant, toutes les opérations de forage, de production et de maintenance du puits pendant toute la durée de vie dudit puits. On parle alors de tête de puits sèche.

Dans le cas des SPARs et des TLPs, les têtes de puits sèches sont rassemblées dans une zone limitée de la plateforme, dans laquelle le derrick est déplaçable pour venir se positionner à la verticale de chacun des puits pour effectuer les opérations de forage ou les opérations de maintenance du puits pendant toute la durée de vie du champ.

Le derrick de forage étant une structure de grande hauteur pouvant atteindre 60m et possédant une capacité de levage pouvant dépasser 500 tonnes, les moyens nécessaires pour le déplacer d'un puits à l'autre et pour le maintenir en position pendant les opérations sur les puits conduisent à des structures complexes et onéreuses.

Pour maintenir le riser équipé de sa tête de puits sèche en position sensiblement verticale il convient d'exercer une traction vers le haut qui peut être appliquée, soit par un système de tensionnement à câbles à l'aide de treuils ou de vérins hydrauliques installés sur le support flottant, soit à l'aide de flotteurs répartis le long du riser et installés à diverses profondeurs, soit encore par une combinaison des deux.

On connaît le brevet FR 2.754.011 décrivant une barge et un système de guidage pour riser, ce dernier étant équipé de flotteurs.

Les SPARS et TLPs sont elles aussi équipées d'une multiplicité de risers sous-tendus par des flotteurs et maintenus en position par des systèmes de guidage.

Dans les FPSOs, les risers remontent en surface dans une cavité centrale du support flottant appelée "wellbay" ou baie de forage. La cavité traverse la coque verticalement de part en part sur une hauteur d'environ trente mètres, avec un tirant d'eau d'environ vingt mètres ; elle est en général installée à l'axe support flottant, à égale distance de ses extrémités, car c'est la zone où les amplitudes des mouvements et des accélérations est la plus faible lorsque le navire est soumis aux phénomènes de roulis, de tangage et de lacet.

La profondeur d'eau de certains champs pétroliers dépassant 1 500m et pouvant atteindre 2 000 à 3 000m, le poids des risers sur de telles hauteurs nécessite leur maintient en position, des efforts verticaux pouvant atteindre et dépasser plusieurs centaines de tonnes. On utilise des éléments de flottabilité de type "bidon" installés à divers niveaux sur les risers reliant la surface aux ultra grands fonds (1000-3000m).

Les flotteurs concernés sont de grandes dimensions avec notamment un diamètre supérieur à 5m, et une longueur de 10 à 20m et possèdent des flottabilités unitaires pouvant atteindre 100 tonnes.

Le flotteur et la conduite sont soumis aux effets de la houle, du courant, mais étant raccordés au FPSO en surface, sont aussi indirectement soumis aux effets du vent. Il en résulte des mouvements latéraux et verticaux importants, pouvant atteindre plusieurs mètres, de l'ensemble riser-flotteur-barge, surtout dans la zone sujette à la houle.

Pour éviter que les risers n'interfèrent entre eux et n'interfèrent avec la coque du support flottant, lesdits risers sont écartés les uns des autres de plusieurs mètres et aussi de plusieurs mètres des parois de la wellbay, ce qui conduit à des wellbays pouvant atteindre 80 m de longueur et 20m de largeur, sur des barges FPSO mesurant jusqu'à 350 m de longueur, 80 m de largeur et possédant une hauteur au niveau du bordé pouvant atteindre et dépasser 35 m. De telles barges ont un tonnage de port en lourd pouvant atteindre et dépasser 500 000 TPL.

Ces mouvements des risers engendrent des efforts différentiels importants entre le riser et les systèmes de guidage solidaires du support flottant.

L'amplitude des déplacements et le niveau très élevé des efforts au niveau des risers, conduisent à concevoir des systèmes de guidage capables de résister non seulement aux conditions extrêmes mais aussi aux phénomènes de fatigue et d'usure cumulées pendant la durée de vie des installations, laquelle peut dépasser 25 ans.

La présente invention concerne le guidage des risers au sein de la cavité en général centrale en position de production ou dans une position où les opérations de forage ainsi que les opérations lourdes de maintenance de puits sont effectuées, c'est-à-dire à partir d'un derrick fixe par rapport au support flottant, ou encore sur les moyens de transfert du riser entre ces diverses positions.

La présente invention concerne également le transfert des risers au sein de la cavité en général centrale depuis leur position de production jusque dans une position où les opérations de forage ainsi que les opérations lourdes de maintenance de puits sont effectuées, c'est-à-dire à partir d'un derrick fixe par rapport au support flottant.

Le forage du puits est réalisé à l'axe principal du derrick , à travers un riser dit "riser de forage", dont la fonction est de guider les tiges de forage et de contenir la boue en retour du puits en cours de percement. Ce riser de forage est assemblé à partir de longueurs unitaires pouvant atteindre 50m, l'ensemble étant descendu en pas à pas, au fur et à mesure de l'assemblage dudit riser. En fin de forage, la partie du riser correspondant à la tranche d'eau est déconnecté du puits au niveau du fond de la mer, puis est dirigée vers une position de garage après que sa longueur aie été raccourcie par désassemblage d'une ou de deux longueurs unitaires. En procédant ainsi, le riser de forage reste pendu, son extrémité inférieure étant située à 50-100 m du fond.

Le riser de production peut alors être assemblé de la même manière en pas à pas jusqu'à ce qu'il atteigne l'entrée du puits. Les flotteurs sont installés dans la partie haute au fur et à mesure de la pose, puis l'embase du riser de production est enfin connectée au puits. Le puits est alors équipé des divers tubages de production et "l'arbre de Noël" de la tête de puits sèche est mis en place.

L'ensemble est alors transféré vers son "slot", position de production où il restera pendant toute la durée de vie du champ, sauf pour certaines opérations de maintenance où il sera nécessaire de ramener ledit riser à l'axe principal du derrick pour effectuer des opérations lourdes.

On connaît des moyens de guidage de riser par rapport au support flottant. Mais, ces systèmes de guidage impliquent le plus souvent des systèmes de tensionnement par câbles qui sont difficiles à mettre en oeuvre (GB 2170240 ou US 4231429). D'autres systèmes ont été proposés qui ne sont pas polyvalents mais spécifiques à une position du riser sur le support flottant, notamment à l'axe du derrick pour des risers de forage. Pour le forage, les risers sont en place pendant une durée limitée telle que 10 à 45 jours, de sorte que l'usure des dispositifs de guidage n'est pas vraiment critique contrairement aux risers de production qui sont installés pour plusieurs années et requièrent des systèmes de guidage résistant à l'usure. Ainsi, dans US 4 617 998 et US 4 616 708, on décrit un dispositif de maintien et de guidage pour riser de forage qui combine un système de tensionnement par câbles avec des patins sur lesquels le riser de forage vient en appui, et qui ne résistent pas à l'usure à long terme.

Les systèmes de guidage par tensionnement par câbles rendent le transfert du riser d'une position à une autre au sein de la cavité centrale (wellbay) longue et difficile à réaliser, notamment en ce qui concerne le déplacement depuis la position de production jusqu'à la position dans l'axe du derrick.

Un but de la présente invention est de fournir un dispositif de maintien et de guidage d'un riser, notamment un riser flottant, par rapport au support flottant, simple à mettre en oeuvre, et qui puisse être utile quelle que soit la position du riser, notamment lorsque le riser est à sa position de production ou en position de forage ou de maintenance à l'axe du derrick; ou encore lors du transfert du riser depuis sa position de production jusqu'à l'axe du derrick.

Ce dispositif doit autoriser des mouvements relatifs du support flottant et du riser, de manière à supporter des efforts courants de fatigue correspondant à des charges latérales pouvant aller jusqu'à 10 tonnes, et des efforts occasionnels extrêmes correspondant à des charges pouvant atteindre 100 Tonnes, voire 200 Tonnes.

Le dispositif doit pouvoir autoriser, non seulement des déplacement longitudinaux sensiblement verticaux jusqu'à 5 mètres, si l'on ne considère que les mouvements relatifs entre le support flottant et les risers en mode normal d'opération, mais aussi accepter les déplacements extrêmes correspondant au déballastage complet du support flottant ou à son ballastage maximal, ce qui correspond alors à une course totale pouvant atteindre 15 à 20 mètres.

En outre, pour les opérations réalisées à l'axe du derrick, le riser doit rester sensiblement coaxial à l'axe du derrick.

Un autre but de la présente invention est de fournir un dispositif de maintien et de guidage de riser en position de production qui résiste à l'usure sur une longue période, notamment sur plusieurs années.

Un autre but de la présente invention est de fournir un dispositif de guidage qui permette que les transferts du riser dans une position à une autre au sein de la cavité centrale (wellbay) soient simples à réaliser et donc puissent être effectués en toute sécurité.

Pour ce faire, la présente invention fournit un dispositif de maintien et de guidage d'un riser, notamment un riser flottant, par rapport à un support flottant comportant des moyens de guidage permettant le coulissement dudit riser selon son axe longitudinal et guidant ses déplacements latéraux dans un plan horizontal perpendiculaire audit axe longitudinal du riser, notamment dans une direction radiale. Le dispositif selon l'invention comprend des moyens d'articulation solidaires dudit support flottant permettant :
a) la rotation dudit riser autour d'un axe horizontal perpendiculaire à l'axe longitudinal dudit riser, dans la limite d'un cône de demi-angle au sommet inférieur ou égal à 10°, ledit axe horizontal et ledit sommet du cône étant situés sensiblement au centre du riser et au niveau du plan médian de la zone où sont situés lesdits moyens d'articulation le long de l'axe longitudinal, et
b) lesdits coulissements dudit riser selon son axe longitudinal et ledit guidage des déplacements latéraux dudit riser dans un plan sensiblement perpendiculaire audit axe longitudinal du riser, et
lesdits moyens d'articulation comprennent :
. des premiers patins de frottement étant montés sur un support de patins permettant le pivotement desdits patins autour d'un axe perpendiculaire audit axe longitudinal dudit riser, et
. lesdits premiers patins coopérant avec des seconds patins de frottement, ou de préférence des roulettes, de sorte que lesdits seconds patins ou lesdites roulettes sont en appui su ledit riser, et permettent son coulissement, et ledit riser ne vient en appui sur lesdits premiers patins que lorsque lesdits seconds patins ou lesdites roulettes se déplacent sous l'effet des déplacements latéraux dudit riser. On comprend que les déplacements latéraux du riser, notamment dans une direction radiale, sont engendrés par les efforts relatifs entre support flottant et riser.

Par "axe longitudinal du riser", on entend l'axe vertical lorsque le riser est en position de repos, c'est-à-dire non soumis à des mouvements liés à l'agitation de la mer.

Dans le dispositif de maintien de guidage de la présente invention, lesdits seconds patins ou lesdites roulettes sont en appui permanent sur le riser, mais ne reprennent pas l'intégralité de la charge appliquée par le riser. Le dispositif selon l'invention est en effet conçu pour supporter des efforts variables dans le plan horizontal avec au moins deux niveaux de frottement et d'usure différents. En position de repos, lesdits premiers patins sont en retrait par rapport auxdits seconds patins ou dites roulettes. Lesdits seconds patins ou les roulettes assurent de préférence le guidage du riser soumis à des efforts courants de faibles charges d'environ 10 Tonnes. Lesdits premiers patins rentrent en fonction et assurent le guidage lorsque le riser est soumis à des fortes charges dans des conditions extrêmes de mise en oeuvre, notamment jusqu'à 100 Tonnes, voire 200 Tonnes, et que lesdits seconds patins ou dites roulettes sont déplacés radialement sous l'effet de ses fortes charges.

Ce double niveau de frottement et d'usure des patins et roulettes rend le dispositif de maintien et de guidage de l'invention particulièrement approprié lorsque le riser est en position de production, c'est-à-dire dans le cas où la durée d'exploitation requiert des systèmes de guidage résistant à l'usure sur une longue durée.

Lesdits premiers patins présentent une surface d'appui sur ledit riser qui présente, de préférence, une courbure complémentaire de celle du riser.

Dans un mode de réalisation, lesdits premiers patins peuvent pivoter par rapport à un axe solidaire dudit support de patins.

Dans un autre mode de réalisation, lesdits patins sont fixes par rapport audit support de patins et ledit support de patins peut pivoter par rapport audit support flottant pour permettre ledit pivotement desdits premiers patins autour d'un axe perpendiculaire audit axe longitudinal dudit riser.

Plus particulièrement, lesdits premiers patins sont fixés sur un élément tubulaire enveloppant ledit riser coaxialement audit riser, ledit élément tubulaire étant monté sur une rotule permettant ledit pivotement et ladite rotation respectivement desdits patins et dudit riser.

Selon le dispositif de l'invention, ladite rotule peut être une butée lamifiée à l'intérieur de laquelle est encastré ledit élément tubulaire.

Avantageusement, lesdits seconds patins ou de préférence lesdites roulettes sont montées sur des axes perpendiculaires à l'axe vertical dudit riser, l'axe desdits seconds patins ou de préférence desdites roulettes étant susceptible de se déplacer en translation selon un axe perpendiculaire à l'axe longitudinal dudit riser, dans une direction radiale.

De préférence, lesdits premiers patins sont répartis symétriquement autour dudit riser, et comprennent au moins trois patins situés, de préférence encore, à un même niveau le long de l'axe longitudinal dudit riser.

De préférence, lesdits seconds patins ou de préférence lesdites roulettes sont disposées symétriquement autour dudit riser par rapport à son axe longitudinal et avec au moins trois roulettes, dont les axes de rotation sont situés, de préférence encore, sensiblement dans un même plan.

Dans un mode de réalisation, lesdits premiers patins sont montés sur un axe situé sensiblement dans un même plan horizontal que l'axe desdites roulettes et lesdits premiers patins et lesdites roulettes sont disposés successivement et symétriquement autour dudit riser de manière alternée.

Dans un autre mode de réalisation, lesdits premiers patins et lesdites roulettes sont disposés en quinconce, leurs axes respectifs de pivotement et rotation étant situés à des niveaux différents respectivement le long de l'axe longitudinal dudit riser.

Plus particulièrement, lesdits premiers patins sont disposés sur au moins deux niveaux différents le long dudit axe longitudinal dudit riser, et lesdits niveaux sont disposés symétriquement par rapport à un plan horizontal correspondant sensiblement au plan médian de la zone où sont situés lesdits moyens d'articulation le long de l'axe longitudinal.

Selon une autre variante de réalisation, les axes de rotation des roulettes sont disposés sur au moins deux plans différents perpendiculaires audit axe longitudinal dudit riser, et lesdits plans sont disposés symétriquement par rapport à un plan horizontal correspondant sensiblement audit plan médian de la zone le long de l'axe longitudinal dudit riser où sont situés lesdits moyens d'articulation.

Selon une autre variante de réalisation, lesdits premiers patins peuvent être situés sur deux niveaux différents le long de l'axe longitudinal dudit riser, un niveau supérieur et un niveau inférieur et lesdites roulettes sont situées au-dessus dudit niveau supérieur et au-dessous dudit niveau inférieur.

Selon une autre variante, lesdits premiers patins sont situés sur deuxdits niveaux différents, un niveau supérieur et un niveau inférieur, et lesdites roulettes sont situées entre lesdits niveaux.

Le dispositif de maintien et de guidage selon l'invention peut être mis en place sur le support flottant pour maintenir et guider undit riser dans sa position de production, ou il peut être relié à des moyens de transfert d'undit riser depuis sa position de production vers l'axe d'un derrick de forage. Dans ces deux cas, lesdits moyens d'articulation sont de préférence disposés au niveau du plancher de jonction entre ledit riser et ledit support, situé entre le pont du support flottant et le niveau de l'eau.

De préférence encore, le sommet du cône de demi-angle au sommet, inférieur à 10°, est situé sensiblement au niveau dudit plancher de jonction.

Un dispositif de maintien et de guidage selon l'invention peut aussi être mis en place sur ledit support flottant pour maintenir et guider undit riser en position d'opération dans un derrick installé sur ledit support flottant, plus précisément à l'axe dudit derrick.

A l'axe du derrick, on peut mettre en place un dispositif de maintien et de guidage selon l'invention, à différents niveaux le long de l'axe longitudinal du riser ZZ'. Selon son positionnement le long de l'axe longitudinal, le dimensionnement des patins et roulettes sera adapté en fonction des efforts à transmettre et des mouvements relatifs du riser, tolérables par rapport au support flottant.

On peut tout d'abord mettre en place le dispositif selon l'invention au niveau du plancher de jonction du riser avec le support flottant, c'est-à-dire à une position intermédiaire entre le pont du support flottant et le niveau de l'eau. Dans ce cas, on pourra utiliser le même type de dispositif en position de production, ou pendant le transfert du riser depuis sa position de production jusqu'à l'axe du derrick. Les roulettes ou seconds patins sont alors dimensionnées pour supporter des efforts courants correspondant à des charges pouvant atteindre 5 tonnes, et lesdits premiers patins des efforts extrêmes correspondant à des charges pouvant atteindre 50 tonnes.

On peut également positionner un dispositif selon l'invention à au moins un des deux niveaux P'₁ et P'₂, de préférence respectivement au-dessus et au-dessous dudit plancher de jonction du riser par rapport au support flottant, les niveaux P'₁ et P'₂ étant situés à différents niveaux de la paroi de la cavité du support flottant, mais suffisamment espacés pour maintenir ledit riser substantiellement coaxial à l'axe du derrick, et n'autoriser des déplacements latéraux du riser tels que l'axe du riser ne s'écarte pas de plus de 5° de l'axe du derrick; de préférence pas plus de 2°.

La présente invention a donc pour objet un dispositif comportant desdits moyens d'articulation comprenant desdits premiers patins coopérant de préférence avec des roulettes, situés sur un premier niveau P'₁ et un second niveau P'₂ le long de la paroi de la cavité centrale du support flottant, respectivement au-dessus et au-dessous du niveau P₀ dudit plancher de jonction entre le riser et ledit support flottant.

Pour limiter les efforts courants et extrêmes transmis au niveau des plans P'₁ et P'₂ à des charges respectivement de 10 et 100 tonnes, on espace avantageusement les plans P'₁, et P'₂ au maximum, notamment d'au moins 5, de préférence d'au moins 10 mètres.

Dans la mesure où la hauteur de la paroi de la cavité du support flottant représente environ 30 mètres, son tirant d'eau étant d'environ 10 mètres, et dans la mesure également où le plan P'₁ est situé au-dessus du niveau de l'eau et légèrement en-dessous du niveau du pont du support flottant, il est possible que le plan P'₂ inférieur se situe sous le niveau de l'eau.

Dans cette position à l'axe du derrick, lesdits moyens d'articulation peuvent être fixés à l'intérieur d'un collier maintenu en place autour du riser par des câbles reliés par un système de tensionnement à la paroi de la cavité dudit support flottant, à au moins un desdits niveaux P'₁ et P'₂.

Dans un autre mode de réalisation, lesdits moyens d'articulation comprenant desdits premiers patins coopérant de préférence avec desdites roulettes, sont situés à l'extrémité d'un système de bras articulés comportant des vérins hydrauliques.

Avantageusement, le système de bras articulés peut se mouvoir entre une position fermée et une position ouverte, de sorte qu'en position fermée, lesdits moyens d'articulation comprennent de préférence lesdites roulettes qui sont en contact avec ledit riser, et en position ouverte, il permet le passage d'un flotteur adapté audit riser flottant, lesdits moyens d'articulation de préférence lesdites roulettes restant en contact avec ledit flotteur.

Avantageusement, chacun des bras articulés d'un même plan P'1 ou P'2 peut être ajusté en longueur, ce qui permet de créer un désaxement d'une valeur connue entre l'axe du riser et l'axe du derrick.

La présente invention a également pour objet un procédé de maintien et de guidage d'un riser flottant par rapport à un support flottant permettant le coulissement dudit riser selon son axe longitudinal ZZ' et guidant ses déplacements latéraux dans un plan horizontal XX', YY' perpendiculaire audit riser, à l'aide d'au moins un dispositif de maintien et de guidage selon l'invention.

La présente invention a également pour objet un procédé de transfert sur un support flottant d'un riser depuis sa position de production jusqu'à sa position au sein d'un derrick de forage. Selon la présente invention, on déplace ledit riser dans ladite cavité d'un support flottant, en déplaçant ledit dispositif de maintien et de guidage du riser par rapport au support flottant selon l'invention, lui-même solidaire dudit riser.

De façon avantageuse, le support flottant comporte une cavité centrale comprenant une pluralité de compartiments à l'extrémité desquels lesdits risers sont en position de production, lesdits compartiments communiquant avec un canal central, à l'extrémité duquel est situé un derrick de forage, lesdits compartiments étant disposés transversalement par rapport audit canal central.

De façon avantageuse, lesdits compartiments et ledit canal central comprennent un plancher de jonction entre ledit riser et ledit support flottant sur chaque rive définissant un canal continu de largeur sensiblement constante.

Dans un mode de réalisation particulier, ledit plancher de jonction est solidaire de la paroi de la cavité à un niveau intermédiaire entre le pont du support flottant et le niveau de l'eau.

De préférence, le support flottant comprend des moyens de transfert desdits risers entre leur position de production à l'extrémité des compartiments et la position du derrick, lesdits moyens de transfert permettant de déplacer un dit riser le long dudit plancher de jonction en coopérant avec ledit dispositif de maintien et de guidage assurant la jonction avec ledit riser et ledit support flottant au niveau dudit plancher de jonction.

Selon une variante de réalisation, lesdits moyens de transfert sont fixes et solidaires dudit support flottant.

En particulier, lesdits moyens de transfert comprennent un ensemble de treuils et de câbles reliant lesdits treuils audit riser.

De façon avantageuse, lesdits moyens de transfert comprennent un chariot mobile le long desdits compartiments et dudit canal.

De façon avantageuse encore, ledit plancher de jonction est équipé de rails de guidage qui permettent de déplacer lesdits moyens de transfert ou ledit riser, notamment si lesdits moyens de transfert sont fixes, le long desdits compartiments et dudit canal central.

D'autres caractéristiques et avantages de la présente invention apparaîtront à la lecture de la description détaillée de certains modes de réalisation qui va suivre, faite en référence aux figures suivantes dans lesquelles :
- la figure 1 est une vue de dessus et en plan du riser et du support flottant avec sa cavité centrale, associée à une vue en coupe du derrick de forage à un niveau correspondant au niveau +10m par rapport audit plancher de jonction ;
- la figure 2 est une vue en plan selon la figure 1, comportant, de plus, les moyens de transfert du dispositif de maintien et guidage de riser selon l'invention, depuis sa position de production jusqu'à l'axe du derrick de forage ;
- la figure 3 est une représentation schématique des degrés de liberté de rotation autorisés par le dispositif de guidage selon l'invention, et correspondant au mouvement possible du riser en position de production sur son slot et durant toute la phase de transfert vers l'axe du derrick ;
- la figure 4 est une représentation des degrés de liberté de rotation et de translation autorisés par le dispositif de guidage selon l'invention, lorsque le riser se trouve en position à l'axe du derrick. Dans cette configuration le riser est guidé sur au moins deux niveaux distincts, au niveau du plan P'₁ et au niveau du plan P'₂, lesdits plans étant suffisamment espacés ;
- la figure 5 est une vue de côté d'un dispositif de guidage selon l'invention, comportant une multiplicité de roulettes et de patins installés en alternance tout autour dudit riser, les patins et les roulettes étant situés sur un même plan ;
- la figure 6 est une variante d'un dispositif selon l'invention, en vue de côté un riser de production et en coupe, le dispositif de guidage est muni d'une articulation de type butée lamifiée et présente une combinaison de roulettes et de patins installée sur un élément tubulaire sensiblement coaxial à l'axe dudit riser, les patins et les roulettes étant situés sur des niveaux différents le long de l'axe longitudinal ZZ' ;
- la figure 7 est une vue de dessus d'un dispositif selon l'invention reposant sur le plancher de jonction sur lequel est figuré un canal permettant à l'ensemble d'être déplacé vers l'axe du derrick ;
- la figure 8 est une vue de côté d'un dispositif de guidage selon l'invention associé à un riser en position d'opération à l'axe du derrick, et monté sur la paroi de la cavité ou baie de forage (wellbay);
- les figures 9 et 10 sont des vues de dessus détaillant un collier qui sert de support à des moyens d'articulation représentés dans le plan des patins, qui est maintenu en tension par trois ou quatre câbles reliés à un système de tensionnement ;
- les figures 11 et 12 sont des vues de côté d'un riser en position d'opération à l'axe du derrick, les dispositifs selon l'invention étant montés sur des systèmes de bras articulés munis de vérin hydraulique ;
- la figure 13 représente une vue de côté du riser muni d'un dispositif de maintien et de guidage comportant des moyens d'articulation 3 selon l'invention, relié à des moyens de transfert 12 en cours de transfert dans le canal central 24 de la cavité du support flottant.

Sur la figure 1 on a représenté une vue de dessus et en plan le plancher de jonction 4. Le support flottant comporte une cavité 23 comprenant une pluralité de compartiments formant des canaux 23₁ et un canal central 24, lesdits compartiments 23₁ et ledit canal central 24 étant de forme longitudinale et de largeur sensiblement constante et présentant une continuité entre lesdites positions du riser en position de production (slot) et l'axe du derrick. Ces compartiments 23₁ sont disposés transversalement par rapport au canal central 24 qui permet de déplacer un riser sur le plancher de jonction 4 entre sa position de production 11 à l'extrémité dudit compartiment 23₁ et la position à l'axe du derrick 14 à l'extrémité dudit canal central. Dix positions de production 11 ont été représentées mais une seule est munie de son riser 1 équipé d'un dispositif de guidage 3 solidaire du plancher de jonction 4.

Sur la figure 5, on a représenté un mode de réalisation du dispositif selon l'invention, dans lequel les patins 5 et les roulettes 9 sont situées sur un même plan, et les patins pivotent autour d'une articulation d'axe 6 solidaire d'un support de patins 7, fixe, sur le support flottant 2.

Sur la figure 5, le riser de production est équipé d'un dispositif de guidage 3 selon l'invention autorisant :
a) les déplacements du riser parallèlement à son axe longitudinal ZZ', et
b) les mouvements angulaires selon des axes XX' et YY' situés dans un plan horizontal, limités au cône de demi-angle au sommet ϑ, le demi-angle dudit cône étant, selon l'invention, inférieur à 10 degrés ;
c) des déplacements latéraux très limités dans le plan des axes XX' et YY'.

Le dispositif de guidage représenté figure 5, est constitué d'une pluralité de roulettes et de patins installés en alternance tout autour dudit riser, le dispositif de guidage comporte au minimum trois roulettes et trois patins disposés de manière régulière ou non autour dudit riser.

Les roulettes 9, dont l'une est représentée sur la partie droite de la figure 5, sont solidaire par l'intermédiaire de supports de roulettes 25, d'une embase 22, elle-même solidarisée au plancher de jonction 4. L'axe 10 de ladite roulette est solidaire d'une pièce cylindrique 26 dont l'alésage interne est excentré par rapport à l'axe de ladite pièce cylindrique. Ce cylindre 26 est entouré d'une couche d'élastomère 27 en forme de bague, l'ensemble étant maintenu en position dans le support de roulettes 25 au moyen d'un chapeau 28. Chacune des roulettes 9 est supportée par une paire de supports de roulettes 25 et bague 27, installés sur le cylindre 26 de part et d'autre de ladite roulette. Le dispositif ainsi décrit : - (a) permet d'ajuster, grâce à l'ensemble excentrique 10-26, la position de la roulette par rapport à la paroi extérieure du riser ; - (b) autorise de légers déplacements de l'ensemble excentrique, lorsqu'une charge est appliquée par le riser sur la roulette, dans la direction YY', vers la droite. Un résultat similaire peut être obtenu par un système de ressort.

Les patins 5, dont l'un est représenté sur la gauche de la figure 5, sont constitués d'un bloc antifriction 29 dont la face en regard du riser présente une courbure correspondant à celle dudit riser. Le patin est supporté par une articulation d'axe 6, de type rotule sphérique ou butée lamifiée, solidaire d'un support de patins 7. Les butées lamifiées sont des matériaux composites de type sandwich constitués de couches d'élastomères séparés par des renforts métalliques et autorisent des déplacements angulaires et longitudinaux qui peuvent être importants et dont la valeur peut être ajustée en faisant varier les épaisseurs d'élastomère, le nombre de couches et la disposition des renforts métalliques. De tels dispositifs sont fabriqués notamment par la Société Techlam France.

Lorsque le riser est en position de repos et qu'aucun effort n'est appliqué par ledit riser sur le système de guidage, la position des roulettes est ajustée, au moyen de l'ensemble excentrique précédemment décrit, de manière à ce que les blocs 29 des patins 5 ne soient pas en contact avec le riser. Ainsi, lorsque les efforts sont faibles, le riser est guidé uniquement par les roulettes, mais dès que les efforts augmentent, la bague d'élastomère 26 s'écrase et autorise le recul de la roulette ; le riser venant alors en contact avec les patins adjacents à ladite roulette, lesdits patins transfèrent alors les efforts directement à l'embase 22-1 par l'intermédiaire du patin 5, sans créer de surcharge inacceptable au niveau de la roulette.

En procédant ainsi, les faibles charges, qui s'appliquent dans 90 à 98% du temps, sont transférées intégralement par l'intermédiaire des roulettes, donc avec des frottements et une usure très réduite, alors que les fortes charges, qui demeurent exceptionnelles sont transférées par les patins, sans risquer d'endommager les roulettes, ni la surface du riser.

Le retrait des patins par rapport au riser est faible, par exemple de l'ordre du centimètre et l'épaisseur de l'anneau d'élastomère 106 est calculée de manière à autoriser un déplacement correspondant de l'axe de la roulette. Cette épaisseur peut être par exemple de trois centimètres.

A titre d'exemple, les efforts rencontrés sur la durée de vie d'un riser en position de production, sont de l'ordre de 2 à 5 tonnes pendant 95% du temps, de 10 à 20 tonnes sur les 5% restant avec des pointes de charges très exceptionnelles, correspondant aux conditions centennales, pouvant atteindre et dépasser 50 tonnes.

En procédant selon l'invention, on optimise la taille, et donc le coût des roulettes, dont la durée de vie pourra être importante sans avoir à les surdimensionner pour des situations extrêmes. Les patins sont dimensionnés pour les cas extrêmes et leur maintenance peut être effectuée sans difficulté pendant les périodes calmes où ils ne sont pas actifs.

Un résultat similaire est obtenu en remplaçant les roulettes par desdits seconds patins à très faible frottement faibles charges. Lesdits seconds patins sont alors montés en lieu et place des roulettes et s'effacent de la même manière dès lors que la charge appliquée sur le riser dépasse une valeur préalablement fixée.

Sur la figure 6, on a représenté un dispositif selon l'invention dans lequel les patins 5 et les roulettes 9 sont situés sur des niveaux différents le long de l'axe longitudinal ZZ' du riser, et les patins sont fixes par rapport à un élément tubulaire 7, lui-même pouvant pivoter par rapport au support flottant.

La figure 6 qui est une variante de la figure 5 montre en vue de côté un riser de production 1 équipé d'un dispositif de guidage 3 comprenant un support de patins consistant en un tube 7 coaxial à l'axe longitudinal ZZ' du riser 1 et comportant de manière symétrique par rapport au plan XX'/YY', une pluralité de roulettes 9 munies de leur ensemble excentrique 10-26 et de la couche d'élastomère 27 en forme de bague, en contact avec ledit riser. Les patins de frottement 5 sont installés dans un plan différent, avantageusement à proximité du plan XX'/YY' et ne sont pas en contact avec ledit riser. L'ensemble du guidage est symétrique par rapport au plan XX'/YY' et est solidarisé au plancher de jonction 4 par une articulation 8 de type butée lamifiée comportant des couches d'élastomère 30 et des renforts métalliques 31, constitués de tôles formées selon des portions de sphères de centre ○ correspondant au sommet du cône limite de rotation. La rotule lamifiée 8 autorise alors les rotations du dispositif de guidage 3 autour des axes XX' et YY' et maintient l'ensemble des roulettes en contact avec le riser 1. Lorsque les efforts deviennent importants, les roulettes 9 effacent et les patins viennent alors en contact direct avec la paroi du riser. La transmission des efforts entre riser et plancher de jonction se fait alors de manière sensiblement symétrique par rapport au plan XX'/YY' quelque soit la valeur de l'angle ϑ formé par l'axe du riser avec la verticale, comme indiqué sur la figure 5.

La figure 7 est une vue de dessus relative à un dispositif de guidage similaire à celui de la figure 6 montrant le dispositif de guidage 3 du riser 1 à la position correspondant au slot 11 et reposant sur le plancher de jonction 4. Ledit plancher de jonction 4 définit un canal 23₁ permettant à l'ensemble riser-dispositif de guidage d'être déplacé vers l'axe du derrick 14. Le dispositif de guidage est constitué :
. de quatre roulettes 9 en contact avec le riser,
. du tube support 7 par l'intermédiaire d'un ensemble excentrique 10-26 non représenté,
. de quatre patins 5 en léger retrait par rapport au riser.

Pour la compréhension du dessin, les patins 5 sont ici représentés entre deux roulettes 9 alors que sur la figure 6 ils sont représentés en alignement vertical avec lesdites roulettes. Le tube 7 est relié au support 22 par l'intermédiaire de l'articulation à butée lamifiée 8 de la figure 6.

Sur les figures 8, 11 et 12 qui représentent un riser en position d'opération à l'axe du derrick, associées à des coupes détaillant les dispositifs de guidage selon l'invention, situés dans des plans P'₁, et P'₂, le derrick est situé au-dessus du pont 21 du support flottant et est solidaire de ce dernier. Les divers éléments de guidage, ainsi que le plancher de jonction 4 sont solidaires de la paroi 20 de la cavité (wellbay).

Le dispositif de guidage 3 comprenant des moyens d'articulation selon l'invention du riser 1, en position P₀ correspondant au plancher de jonction 4, servant au transfert entre le slot 11 et l'axe 14 du derrick 13 peut :
a) soit rester en place pendant toute la durée des opérations à l'axe du derrick, auquel cas les roulettes seront en mouvement permanent lors des déplacements du riser selon l'axe ZZ', mais aucun effort latéral selon les axes perpendiculaires XX' et YY' ne sera transmis par ce guidage à la structure delà barge, car les efforts sont intégralement transmis à ladite structure entre les plans P'₁ et P'₂ : le dispositif de guidage 3 peut alors être considéré comme inactif, car ne participant pas à la stabilisation latérale ;
b) soit être démonté pendant toute la durée des opérations à l'axe du derrick, puis remis en place pour le transfert de retour vers la position de slot de production 11.

Sur la figure 8, le dispositif de guidage selon l'invention est associé à deux colliers de guidage équipés de patins et roulettes. Dans le plan P'₁, le collier est maintenu par un système de vérins hydrauliques solidaires de la paroi de la cavité ou baie de forage (wellbay) et connectés audit collier, soit directement, soit par l'intermédiaire de câbles sous tension. Le vérin de gauche est relié par l'intermédiaire d'une poulie elle-même solidaire de la paroi de la wellbay. Dans le plan P'₂, le collier est maintenu en place par un système de treuils solidaires de la paroi de la cavité ou baie de forage et connectés audit collier par l'intermédiaire de câbles sous tension. Le treuil de gauche est connecté directement audit collier, le treuil de droite est relié par l'intermédiaire d'une poulie elle-même solidaire de la paroi de la cavité ou baie de forage (wellbay). Un dispositif de guidage selon la figure 6 est présent au niveau du plan P₀.

Plus précisément dans la figure 8, le dispositif de guidage 3 comprenant des moyens d'articulation repose sur des bras 22₁ solidaires du plancher de jonction par l'intermédiaire d'articulations verticales 22₂ permettant de rabattre lesdits bras 22₁ comme également montré sur les figures 11 et 12, de manière à libérer le passage, par exemple pour le passage d'un flotteur.

Dans la figure 8, le collier 15 est maintenu en position par au moins trois câbles en tension 16, dont deux sont dimensionnant comme expliqué ci-après dans la description des figures 9 et 10. Les câbles 16 sont reliés aux colliers 15 au niveau d'oreilles d'attache et:
a) dans le plan P'₁, sur la gauche du dessin, à un vérin hydraulique 17a, solidaire de la paroi 20 de la cavité ou baie de forage (wellbay), le câble étant tourné autour d'une poulie de renvoi, elle-même solidaire de ladite paroi 20 ; sur la droite du dessin à un vérin hydraulique 17a solidaire de la paroi 20 de la cavité ou baie de forage (wellbay) ;
b) dans le plan P'₂ sur la gauche du dessin, à un treuil 17b, solidaire de la paroi 20 de la cavité ou baie de forage (wellbay) ; sur la droite du dessin, à un treuil 17b solidaire de la paroi 20 de la cavité ou baie de forage (wellbay), le câble étant tourné autour d'une poulie de renvoi, elle-même solidaire de ladite paroi 20.

Sur les figures 9 et 10, le collier 15 est maintenu en tension par trois ou quatre câbles 16 reliés à un système de tensionnement non représenté, caractérisé en ce que seuls deux câbles 16 ont une longueur L₁ et L₂ ajustée de telle manière que l'axe du collier selon l'axe ZZ', coïncide sensiblement avec l'axe du derrick. Les autres câbles sont alors simplement maintenus en tension à un niveau de tension supérieur au niveau de tension extrême anticipé, correspondant par exemple aux conditions centennales (100 Tonnes). Le collier 15 est constitué de deux demi-coquilles reliées d'un côté par une articulation 15₁ et de l'autre côté par un système de verrouillage 15₂ permettant à l'ensemble d'être mis en place autour du riser et retiré lorsque les opérations sont terminées.

La figure 10 est une version à quatre brins de la figure 9, dans laquelle deux des brins sont ajustés à une longueur correspondant à L1 et L2, les deux autres étant simplement maintenus en tension. Le dispositif selon l'invention permet d'ajuster la coaxialité entre l'axe du riser et l'axe du derrick par la modification, dans le plan P'₁ et/ou et dans le plan P'₂, des longueurs respectives L1 et L2 des câbles dimensionnants. Le dispositif selon l'invention permet aussi de maintenir l'axe du riser parallèlement à une direction donnée quelconque, sensiblement fixe par rapport à l'axe du derrick.

Sur les figures 11 et 12, le riser en position à l'axe du derrick est stabilisé dans les plans P'₁ et P'₂ par un système de bras articulés 18 manoeuvrés par des vérins hydrauliques 19 et supportant au niveau du plan P'₁ un guidage par roulettes associées à des patins de frottement et au niveau du plan P'₂ un guidage par collier 15 similaire au collier défini dans les figures 8 et 9. Les efforts sur le riser dans le plan P'₁ sont dirigés vers la droite et créent un effacement de la roulette montée sur un système de ressort, jusqu'à ce que les patins viennent en contact avec ledit riser et transmettent directement à ce dernier les efforts correspondants aux conditions extrêmes (conditions centennales), sans créer d'endommagement au niveau du guidage à roulettes, ni au niveau de la paroi du riser. Dans cette position l'axe du riser s'écarte angulairement très légèrement de l'axe du derrick, représenté par l'angle a, qui reste inférieur à 5°, de préférence 2°.

Sur la figure 11, la poutre de supportage 22, étant en position rabattue, le dispositif de guidage 3 est maintenu dans une position proche de P₀ par l'intermédiaire de deux câbles 22₃ reliés à la paroi 20 de la wellbay.

Sur la figure 12, le guidage inférieur est représenté en position ouverte, de manière à laisser passer les flotteurs d'un riser de production en cours d'assemblage, lors de la descente des divers éléments constitutifs. Les guidages restent en contact avec les parois du flotteur de manière à limiter les mouvements de l'ensemble de la conduite en suspension.

La figure 12 est une vue de côté d'un riser 1 en cours d'installation à l'axe du derrick. Le système de guidage du plan P'₂ est identique à celui du plan P'₁. Les plans P'₁, et P'₂ sont espacés de huit à dix mètres.

Le riser est en cours d'assemblage, l'ensemble étant descendu avec un flotteur 32. Le guidage inférieur est représenté en position ouverte, de manière à laisser passer ledit flotteur, tout en restant en contact avec les parois dudit flotteur, de manière à limiter les mouvements de l'ensemble de la conduite en suspension.

Dans cette phase opératoire, le dispositif de guidage lié au plan P₀, n'est pas encore installé autour du riser 1, mais le sera dès que le riser sera prêt à être transféré vers son slot de production.

Sur la figure 12, les bras articulés du plan P'₁ sont munis d'un dispositif 34, mécanique ou hydraulique, permettant d'ajuster de manière indépendante la longueur de chacun des bras, ce qui permet par une variation coordonnée de la longueur de chacun des bras de créer un déport du sommet du cône défini dans les figures 5 et 6, d'une valeur connue, dans une direction connue du plan P'₁. En équipant avantageusement les deux plans P'₁ et P'₂ de bras articulés réglables en longueur, on peut maintenir l'axe du riser parallèlement à une direction quelconque sensiblement fixe par rapport à l'axe du derrick.

Le dispositif de maintien et guidage 3 selon l'invention comportant des moyens d'articulation, peut être transféré vers l'axe du derrick à l'aide de moyens de transfert fixes par rapport au support flottant, constitués par des treuils 12₁ et 12₄ et des câbles 12₂ représentés figure 2.

Sur la figure 2 le plancher de jonction 4 comporte des moyens de transfert du riser et d'un dispositif de guidage selon l'invention, constitués de treuils 12₁ reliés par des câbles 12₂ au dispositif de guidage 3 se déplaçant par simple glissement sur le plancher de jonction 4 et étant guidé dans les compartiments 23₁ par des rails 12₃. Ces deux treuils permettent de déplacer l'ensemble riser-dispositif de guidage 3 entre la position slot 11 et l'axe du canal central 24. Les rails 12₃ facilitent le passage du dispositif 3 au droit des compartiments adjacents depuis la position de production de départ, jusqu'à l'axe 14 du derrick. Le riser et son dispositif de guidage étant en position dans le canal central 24, les treuils 12₄ sont alors reliés au support 22 du dispositif de guidage 3 par deux câbles 12₅, et les câbles 12₂ des treuils 12₁ sont alors déconnectés. Par action sur les treuils 12₄, l'ensemble riser-dispositif de guidage 3 est alors transféré de la position centrale 24 vers l'axe 14 du derrick.

Le riser peut être déplacé par glissement du support 22 du dispositif de guidage 3 en forme de rondelle comme représenté sur la figure 13. Sur la figure 13, des éléments tubulaires 22, solidaires du support 22 et disposés dessous le support 22 permettent de guider le riser dans le canal central 24 et entre les rails 12₃. Des patins de frottement 22₂ disposés dessous le support 22 et solidaires de celui-ci, permettent de faire glisser le support 22 sur le plancher de jonction 8 sous l'action des treuils 12₄ et câbles 12₅ (non représentés) lorsqu'ils sont mis en action..

Tout en restant dans l'esprit de l'invention, ledit dispositif de guidage peut tout aussi bien être laissé en place. Il est alors ouvrant, de manière à pouvoir libérer le riser qui est alors pris en charge par un second dispositif de guidage assurant la même fonction, avec cependant la différence que l'opération de transfert étant de courte durée et étant effectuée de préférence en temps calme, ledit dispositif de guidage peut être considérablement simplifié.

Le transfert de la position slot vers l'axe du riser a été décrit par des moyens de type treuil se guidant dans les compartiments 23₁ du plancher de jonction 4. Un résultat similaire peut être obtenu par un chariot se déplaçant sur des rails à l'aide de moyens tels que des roues actionnées soit manuellement, soit par un moteur thermique ou par un moteur électrique associé des batteries, ou encore par des systèmes d'avancement en pas à pas basés sur l'utilisation de vérins hydrauliques. Ledit chariot est avantageusement équipé d'un bras muni d'une pince ouvrante à l'extrémité de laquelle un dispositif de guidage tel que décrit sur la figure 5, ou dans une version simplifiée, permet de saisir le riser à sa position de slot 11 au moment de l'ouverture du dispositif de guidage permanent, pour le transférer vers l'axe du derrick de forage où des dispositifs de guidage tels que décrits sur les figures 8 à 13 seront mis en oeuvre..

## Revendications

1. Dispositif de maintien et de guidage d'un riser (1) par rapport à un support flottant (2) comportant des moyens de guidage permettant le coulissement dudit riser selon son axe longitudinal (ZZ') et guidant ses déplacements latéraux dans un plan horizontal (XX', YY') perpendiculaire audit axe longitudinal du riser, **caractérisé en ce qu'**il comprend des moyens d'articulation (3) solidaires dudit support flottant permettant :
a) la rotation dudit riser autour d'un axe horizontal (XX', YY') perpendiculaire à l'axe longitudinal (ZZ') dudit riser, dans la limite d'un cône de demi-angle au sommet inférieur ou égal à 10°, ledit axe horizontal et ledit sommet du cône étant situés sensiblement au centre du riser et au niveau du plan médian (4) de la zone le long de l'axe longitudinal (ZZ') où sont situés lesdits moyens d'articulation (3), et
b) lesdits coulissements dudit riser selon l'axe longitudinal (ZZ') et ledit guidage des déplacements latéraux dudit riser dans un plan (XX', YY') sensiblement perpendiculaire audit axe longitudinal du riser, et
lesdits moyens d'articulation (3) comprennent :
• des premiers patins de frottement (5) montés sur un support de patins (7) permettant le pivotement desdits patins (5) autour d'un axe (6) perpendiculaire audit axe longitudinal dudit riser (ZZ'), et
• lesdits premiers patins (5) coopérant avec des roulettes ou des seconds patins de frottement, de préférence avec des roulettes (9), de sorte que lesdites roulettes (9) ou lesdits seconds patins sont en appui sur ledit riser, et permettent son coulissement, et ledit riser ne vient en appui sur lesdits premiers patins (5) que lorsque lesdites roulettes (9) ou lesdits seconds patins se déplacent sous l'effet des déplacements latéraux dudit riser.

2. Dispositif selon la revendication 1, **caractérisé en ce que** lesdits premiers patins (5) peuvent pivoter par rapport à un axe (6) solidaire dudit support de patins (7).

3. Dispositif selon la revendication 1, **caractérisé en ce que** lesdits premiers patins (5) sont fixes par rapport audit support de patins (7) et ledit support de patins (7) peut pivoter par rapport audit support flottant pour permettre ledit pivotement desdits patins autour d'un axe (XX') perpendiculaire audit axe longitudinal (ZZ') dudit riser.

4. Dispositif selon la revendication 3, **caractérisé en ce que** lesdits premiers patins (5) sont fixés sur un élément tubulaire (7) enveloppant ledit riser coaxialement audit riser, ledit élément tubulaire (7) étant monté sur une rotule (8) permettant ledit pivotement et ladite rotation respectivement desdits premiers patins (5) et dudit riser (1).

5. Dispositif selon la revendication 4, **caractérisé en ce que** ladite rotule (8) est une butée lamifiée à l'intérieur de laquelle est encastré ledit élément tubulaire (7).

6. Dispositif selon l'une quelconque des revendications 1 à 5, **caractérisé en ce que** lesdits seconds patins ou de préférence lesdites roulettes (9) sont montées sur des axes perpendiculaires (10) à l'axe vertical (ZZ') dudit riser, l'axe (10) desdites roulettes (9) étant susceptible de se déplacer en translation selon un axe perpendiculaire (XX', YY') à l'axe longitudinal (ZZ') dudit riser.

7. Dispositif selon l'une quelconque des revendications 1 à 6, **caractérisé en ce que** lesdits premiers patins sont répartis symétriquement autour dudit riser (1), et comprennent au moins trois patins, de préférence situés à un même niveau le long de l'axe longitudinal (ZZ') dudit riser.

8. Dispositif selon l'une quelconque des revendications 1 à 7, **caractérisé en ce que** lesdits seconds patins ou de préférence lesdites roulettes (9) sont disposées symétriquement autour dudit riser (1) par rapport à son axe longitudinal (ZZ') et avec au moins trois roulettes, dont les axes de rotation sont situés de préférence sensiblement dans un même plan.

9. Dispositif selon l'une quelconque des revendications 1 à 8, **caractérisé en ce que** lesdits premiers patins (5) sont montés sur un axe (6₂) situé sensiblement dans un même plan horizontal que l'axe desdites roulettes (9) et lesdits patins (5) et lesdites roulettes (9) sont disposés successivement et symétriquement autour dudit riser (1) de manière alternée.

10. Dispositif selon l'une quelconque des revendications 1 à 9, **caractérisé en ce que** lesdits premiers patins (5) et lesdites roulettes (9) sont disposés en quinconce, leurs axes respectifs de pivotement et rotation étant situés à des niveaux différents respectivement le long de l'axe (ZZ') longitudinal dudit riser.

11. Dispositif selon l'une quelconque des revendications 1 à 10, **caractérisé en ce que** lesdits premiers patins (5) sont disposés sur au moins deux niveaux différents (P₁ et P₂) le long dudit axe longitudinal (ZZ') dudit riser, et lesdits niveaux (P₁ et P₂) sont disposés symétriquement par rapport à un plan horizontal correspondant sensiblement au plan médian (P₀) de la zone le long de l'axe longitudinal (ZZ') où sont situés lesdits moyens d'articulation (3).

12. Dispositif selon l'une quelconque des revendications 1 à 11, **caractérisé en ce que** les axes de rotation des roulettes (9) sont disposés sur au moins deux plans différents (P₃, P₄) perpendiculaires audit axe longitudinal (ZZ') dudit riser, et lesdits plans (P₃, P₄) sont disposés symétriquement par rapport à un plan horizontal (P₀) correspondant sensiblement audit plan médian de la zone le long de l'axe longitudinal dudit riser où sont situés lesdits moyens d'articulation (3).

13. Dispositif selon l'une quelconque des revendications 1 à 12, **caractérisé en ce que** lesdits premiers patins sont situés sur deux niveaux différents le long de l'axe longitudinal (ZZ') dudit riser, un niveau supérieur (P₁) et un niveau inférieur (P₂) et lesdits seconds patins ou de préférence lesdites roulettes sont situées au-dessus dudit niveau supérieur (P₁) et au-dessous dudit niveau inférieur (P₂).

14. Dispositif selon l'une quelconque des revendications 1 à 13, **caractérisé en ce que** lesdits premiers patins (5) sont situés sur deuxdits niveaux différents, un niveau supérieur (P₁) et un niveau inférieur (P₂), et lesdites roulettes (9) sont situées entre lesdits niveaux (P₁ et P₂).

15. Dispositif selon l'une quelconque des revendications 1 à 14, **caractérisé en ce qu'**il est mis en place sur le support flottant pour maintenir et guider un dit riser dans sa position de production (11).

16. Dispositif selon l'une quelconque des revendications 1 à 14, **caractérisé en ce qu'**il est relié à des moyens de transfert (12) d'undit riser depuis sa position de production vers l'axe d'un derrick de forage (13).

17. Dispositif selon l'une quelconque des revendications 1 à 14, **caractérisé en ce qu'**il est mis en place sur ledit support flottant pour maintenir et guider un dit riser en position (14) d'opération dans un derrick (13) installé sur ledit support flottant.

18. Dispositif selon l'une quelconque des revendications 15 à 17, **caractérisé en ce que** lesdits moyens d'articulation (3) sont montés sur le plancher (4) de jonction entre ledit riser et ledit support flottant, situé au niveau (P₀) de la paroi (20) de la cavité (23) dudit support flottant entre le niveau du pont (21) du support flottant et le niveau de l'eau (33).

19. Dispositif selon l'une quelconque des revendication 17 ou 18, **caractérisé en ce qu'**il comporte :
- desdits moyens d'articulation (3) comprenant des patins (5) coopérant de préférence avec des roulettes (9) situés sur un premier niveau P'₁ et un second niveau P'₂ le long de la paroi (20) de la cavité (23) du support flottant, de préférence respectivement au-dessus et au-dessous du niveau (P₀) dudit plancher (4) de jonction entre le riser et ledit support flottant,
- les deux niveaux supérieur (P'₁) et inférieur (P'₂) étant suffisamment espacés pour maintenir ledit riser substantiellement coaxialement à l'axe dudit derrick, et autoriser des déplacements essentiellement verticaux selon ledit axe vertical (ZZ') desdits riser et derrick, les déplacements angulaires dudit riser par rapport à l'axe dudit derrick étant inférieurs à 5°, de préférence inférieurs à 2°.

20. Dispositif selon la revendication 19, **caractérisé en ce que** lesdits moyens d'articulation (3) sont fixés à l'intérieur d'un collier (15) maintenu en place autour du riser par des câbles (16) reliés par un système de tensionnement (17) à la paroi (20) de la cavité (23) dudit support flottant, à au moins un desdits niveaux (P'₁) et (P'₂).

21. Dispositif selon la revendication 20, **caractérisé en ce que** le positionnement du collier (15) autour du riser (1) est obtenu par ajustement de la longueur de deux desdits câbles (16), les autres câbles étant maintenus en tension.

22. Dispositif selon la revendication 19, **caractérisé en ce qu'**il comprend à chacun desdits niveaux P'₁ et P'₂ un système de bras articulés (18) comportant des vérins hydrauliques (19), et à l'extrémité desdits bras sont montés lesdits moyens d'articulation (3) ; chacun desdits bras articulés pouvant être de préférence ajusté en longueur pour créer un désaxement entre l'axe du riser et l'axe du derrick.

23. Dispositif selon la revendication 22, **caractérisé en ce que** le système de bras articulés (18) peut se mouvoir entre une position fermée et une position ouverte, de sorte que :
- en position fermée, lesdits moyens d'articulation 3, de préférence lesdites roulettes (9), sont en contact avec ledit riser, et
- en position ouverte, il permet le passage d'un flotteur (32) adapté audit riser flottant, lesdits moyens d'articulation, de préférence lesdites roulettes restant en contact avec ledit flotteur.

24. Procédé de maintien et de guidage d'un riser flottant (1) par rapport à un support flottant (2) permettant le coulissement dudit riser selon son axe longitudinal (ZZ') et guidant ses déplacements latéraux dans un plan horizontal (XX', YY') perpendiculaire audit riser, à l'aide d'un dispositif selon l'une des revendications 1 à 23.

25. Procédé de transfert sur un support flottant d'un riser depuis sa position de production (11) jusqu'à sa position (12) au sein d'un derrick de forage, **caractérisé en ce qu'**on déplace ledit riser (1) dans une cavité (24) du support flottant en déplaçant un dispositif de maintien et de guidage (9) du riser par rapport au support flottant, selon la revendication 16, lui-même solidaire dudit riser (2).

26. Procédé de transfert selon la revendication 25, **caractérisé en ce que** le support flottant est du type comportant une cavité centrale (23) au sein de laquelle peut être positionnée une pluralité de risers (1), et ladite cavité centrale (23) comporte une pluralité de compartiments (23₁) à l'extrémité desquels lesdits risers (1) sont en position de production (11), lesdits compartiments communiquant avec un canal central (24), à l'extrémité duquel est situé (13) un derrick de forage (14), lesdits compartiments étant disposés transversalement par rapport audit canal central (24).

27. Procédé selon la revendication 26, **caractérisé en ce que** lesdits compartiments (23) et ledit canal central (24) comprennent un plancher (4) de jonction entre ledit riser et ledit support flottant sur chaque rive définissant un canal continu de largeur sensiblement constante, et le support flottant compresnd des moyens de transfert (12), desdits risers (12) entre leur position de production (11) à l'extrémité des compartiments (23₁) et la position (13) du derrick (14), lesdits moyens de transfert permettant de déplacer un dit riser le long dudit plancher de jonction (4) en coopérant avec un dit dispositif de maintien et de guidage (3) du riser (1), ledit dispositif assurant la jonction entre ledit riser et ledit support flottant.

28. Procédé de transfert selon la revendication 27, **caractérisé en ce que** lesdits moyens de transfert (12) sont fixes et solidaires dudit support flottant.

29. Procédé de transfert selon la revendication 28, **caractérisé en ce que** lesdits moyens de transfert (12) comprennent un ensemble de treuils (12₁) et de cibles (12₂) reliant lesdits (12₁) audit riser (1).

30. Procédé de transfert selon la revendication 27, **caractérisé en ce que** lesdits moyens de transfert (12) comprennent un chariot mobile le long desdits compartiments (23₁) et dudit canal central (24).

31. Procédé de transfert selon l'une quelconque des revendications 27 à 30, **caractérisé en ce que** ledit plancher de jonction (4) est équipé de rails de guidage (12₃) qui permettent de déplacer lesdits moyens de transfert ou ledit riser le long desdits compartiments (23₁) et dudit canal central (24).

## Patentansprüche

1. Vorrichtung zum Halten und Führen einer Steigleitung (1) in Bezug auf einen schwimmenden Träger (2), umfassend Führungsmittel, welche das Gleiten der Steigleitung entlang ihrer Längsachse (ZZ') ermöglichen und die ihre seitlichen Bewegungen auf einer horizontalen Ebene (XX', YY') führen, welche zur Längsachse der Steigleitung senkrecht verläuft,
**dadurch gekennzeichnet,**
**daß** die Vorrichtung Gelenkmittel (3) umfaßt, die mit dem schwimmenden Träger einstückig sind, wodurch ermöglicht wird:
a) die Rotation der Steigleitung um eine horizontale Achse (XX', YY'), die senkrecht zur Längsachse (ZZ') der Steigleitung verläuft, in der Begrenzung eines Halbwinkels an der Spitze, der kleiner oder gleich 10° ist, wobei die horizontale Achse und die Spitze des Kegels im wesentlichen in der Mitte der Steigleitung und auf dem Niveau der Mittelebene (4) der Zone entlang der Längsachse (ZZ') angeordnet sind, wo sich die Gelenkmittel (3) befinden, und
b) die Gleitbewegungen der Steigleitung entlang der Längsachse (ZZ') und die Führung der seitlichen Bewegungen der Steigleitung auf einer Ebene (XX', YY'), die im wesentlichen senkrecht zur Längsachse der Steigleitung verläuft, und
wobei die Gelenkmittel (3) umfassen:
- erste Reibungsschuhe (5), die auf einem Schuhträger (7) befestigt sind, wodurch das Schwenken der Schuhe (5) um eine Achse (6) herum ermöglicht wird, welche zur Längsachse der Steigleitung (ZZ') senkrecht verläuft und
- wobei die ersten Schuhe (5) mit Rollen oder zweiten Reibungsschuhen zusammenwirken, vorzugsweise mit Rollen (9), so daß die Rollen (9) oder die zweiten Schuhe auf der Steigleitung anliegen und deren Gleiten ermöglichen und wobei die Steigleitung nur auf den ersten Schuhen (5) zum Anliegen kommt, wenn die Rollen (9) oder die zweiten Schuhe sich unter der Wirkung der seitlichen Bewegungen der Steigleitung verschieben.

2. Vorrichtung nach Anspruch 1, **dadurch gekennzeichnet, daß** die ersten Schuhe (5) in Bezug auf eine Achse (6) schwenken können, welche mit dem Schuhträger (7) einstückig ist.

3. Vorrichtung nach Anspruch 1, **dadurch gekennzeichnet, daß** die ersten Schuhe (5) in Bezug auf den Schuhträger (7) feststehend sind und der Schuhträger (7) in Bezug auf den schwimmenden Träger schwenken kann, um das Schwenken der Schuhe um eine Achse (XX') herum zu ermöglichen, welche zu der Längsachse (ZZ') der Steigleitung senkrecht ist.

4. Vorrichtung nach Anspruch 3, **dadurch gekennzeichnet, daß** die ersten Schuhe (5) auf einem rohrförmigen Element (7) angebracht sind, welches die Steigleitung koaxial zur Steigleitung umhüllt, wobei das rohrförmige Element (7) auf einem Kugelgelenk (8) befestigt ist, wodurch das Schwenken bzw. die Rotation der ersten Schuhe (5) und der Steigleitung (1) ermöglicht werden.

5. Vorrichtung nach Anspruch 4, **dadurch gekennzeichnet, daß** das Kugelgelenk (8) ein laminiertes Lager ist, in dessen Innerem das rohrförmige Element (7) eingelassen ist.

6. Vorrichtung nach einem der Ansprüche 1 bis 5, **dadurch gekennzeichnet, daß** die zweiten Schuhe oder vorzugsweise die Rollen (9) auf Achsen (10) befestigt sind, die zur vertikalen Achse (ZZ') der Steigleitung senkrecht sind, wobei die Achse (10) der Rollen (9) sich in Translation entlang einer Achse (XX', YY') bewegen kann, die zur Längsachse (ZZ') der Steigleitung senkrecht ist.

7. Vorrichtung nach einem der Ansprüche 1 bis 6, **dadurch gekennzeichnet, daß** die ersten Schuhe symmetrisch um die Steigleitung (1) herum verteilt sind und mindestens drei Schuhe umfassen, die vorzugsweise auf ein und demselben Niveau entlang der Längsachse (ZZ') der Steigleitung angeordnet sind.

8. Vorrichtung nach einem der Ansprüche 1 bis 7, **dadurch gekennzeichnet, daß** die zweiten Schuhe oder vorzugsweise die Rollen (9) um die Steigleitung (1) herum symmetrisch in Bezug auf ihre Längsachse (ZZ') und mit mindestens drei Rollen angeordnet sind, deren Rotationsachsen vorzugsweise im wesentlichen auf ein und derselben Ebene angeordnet sind.

9. Vorrichtung nach einem der Ansprüche 1 bis 8, **dadurch gekennzeichnet, daß** die ersten Schuhe (5) auf einer Achse (6₂) angeordnet sind, die im wesentlichen auf derselben horizontalen Ebene liegt wie die Achse der Rollen (9) und wobei die Schuhe (5) und die Rollen (9) nacheinander und symmetrisch um die Steigleitung (1) herum abwechselnd angeordnet sind.

10. Vorrichtung nach einem der Ansprüche 1 bis 9, **dadurch gekennzeichnet, daß** die ersten Schuhe (5) und die Rollen (9) versetzt angeordnet sind, wobei ihre jeweiligen Schwenk- und Rotationsachsen auf jeweiligen unterschiedlichen Niveaus entlang der Längsachse (ZZ') der Steigleitung angeordnet sind.

11. Vorrichtung nach einem der Ansprüche 1 bis 10, **dadurch gekennzeichnet, daß** die ersten Schuhe (5) auf mindestens zwei unterschiedlichen Niveaus (P₁ und P₂) entlang der Längsachse (ZZ') der Steigleitung angeordnet sind und daß die Niveaus (P₁ und P₂) in Bezug auf eine horizontale Ebene, die im wesentlichen der Mittelebene (P₀) der Zone entlang der Längsachse (ZZ') entspricht, wo sich die Gelenkmittel (3) befinden, symmetrisch angeordnet sind.

12. Vorrichtung nach einem der Ansprüche 1 bis 11, **dadurch gekennzeichnet, daß** die Rotationsachsen der Rollen (9) auf mindestens zwei unterschiedlichen Ebenen (P₃, P₄) angeordnet sind, die zur Längsachse (ZZ') der Steigleitung senkrecht sind, und wobei die Ebenen (P₃, P₄) in Bezug auf eine horizontale Ebene (P₀), welche im wesentlichen der Mittelebene der Zone entlang der Längsachse der Steigleitung entspricht, wo sich die Gelenkmittel (3) befinden, symmetrisch angeordnet sind.

13. Vorrichtung nach einem der Ansprüche 1 bis 12, **dadurch gekennzeichnet, daß** die ersten Schuhe auf zwei unterschiedlichen Niveaus entlang der Längsachse (ZZ') der Steigleitung angeordnet sind, einem oberen Niveau (P₁) und einem unteren Niveau (P₂), und daß die zweiten Schuhe oder vorzugsweise die Rollen oberhalb des oberen Niveaus (P₁) und unterhalb des unteren Niveaus (P₂) angeordnet sind.

14. Vorrichtung nach einem der Ansprüche 1 bis 13, **dadurch gekennzeichnet, daß** die ersten Schuhe (5) auf zwei unterschiedlichen Niveaus angeordnet sind, einem oberen Niveau (P₁) und einem unteren Niveau (P₂), und wobei die Rollen (9) zwischen den Niveaus (P₁ und P₂) angeordnet sind.

15. Vorrichtung nach einem der Ansprüche 1 bis 14, **dadurch gekennzeichnet, daß** sie auf dem schwimmenden Träger angeordnet ist, um eine Steigleitung in ihrer Produktionsposition (11) zu halten und zu führen.

16. Vorrichtung nach einem der Ansprüche 1 bis 14, **dadurch gekennzeichnet, daß** sie mit Transfermitteln (12) zum Transfer einer Steigleitung von ihrer Produktionsposition zur Achse eines Bohrturms (13) verbunden ist.

17. Vorrichtung nach einem der Ansprüche 1 bis 14, **dadurch gekennzeichnet, daß** sie auf dem schwimmenden Träger angeordnet ist, um eine Steigleitung in Betriebsposition (14) in einem Bohrturm (13) zu halten und zu führen, der auf dem schwimmenden Träger installiert ist.

18. Vorrichtung nach einem der Ansprüche 15 bis 17, **dadurch gekennzeichnet, daß** die Gelenkmittel (3) auf der Verbindungsplatte (4) zwischen der Steigleitung und dem schwimmenden Träger befestigt sind, die sich auf dem Niveau (P₀) der Wand (20) des Hohlraums (23) des schwimmenden Trägers zwischen dem Brückenniveau (21) des schwimmenden Trägers und dem Wasserniveau (33) befindet.

19. Vorrichtung nach einem der Ansprüche 17 oder 18, **dadurch gekennzeichnet, daß** sie umfaßt:
- Gelenkmittel (3), welche Schuhe (5) aufweisen, die vorzugsweise mit Rollen (9) zusammenwirken, welche auf einem ersten Niveau (P'₁) und einem zweiten Niveau (P'₂) entlang der Wand (20) des Hohlraums (23) des schwimmenden Trägers angeordnet sind, vorzugsweise jeweils oberhalb und unterhalb des Niveaus (P₀) der Verbindungsplatte (4) zwischen der Steigleitung und dem schwimmenden Träger,
- das obere Niveau (P'₁) und das untere Niveau (P'₂), die ausreichend beabstandet sind, um die Steigleitung im wesentlichen koaxial zur Achse des Bohrturms zu halten und im wesentlichen vertikale Bewegungen entlang der vertikalen Achse (ZZ') der Steigleitung und des Bohrturms zu erlauben, wobei die winkeligen Bewegungen der Steigleitung in Bezug auf die Achse des Bohrturms unter 5°, vorzugsweise unter 2° liegen.

20. Vorrichtung nach Anspruch 19, **dadurch gekennzeichnet, daß** die Gelenkmittel (3) im Inneren eines Kragens (15) befestigt sind, welcher um die Steigleitung herum durch Kabel (16) in Position gehalten wird, die durch ein Spannungssystem (17) mit der Wand (20) des Hohlraums (23) des schwimmenden Trägers auf mindestens einem der Niveaus (P'₁) und (P'₂) verbunden sind.

21. Vorrichtung nach Anspruch 20, **dadurch gekennzeichnet, daß** die Positionierung des Kragens (15) um die Steigleitung (1) herum durch Einstellung der Länge von zwei der Kabeln (16) erfolgt, wobei die anderen Kabel in Spannung gehalten werden.

22. Vorrichtung nach Anspruch 19, **dadurch gekennzeichnet, daß** sie auf jedem der Niveaus P'₁ und P'₂ ein System von Gelenkarmen (18) umfaßt, welche Hydraulikzylinder (19) aufweisen und wobei an dem Ende der Arme die Gelenkmittel (3) angebracht sind; wobei jeder der Gelenkarme vorzugsweise in der Länge eingestellt werden kann, um zwischen der Achse der Steigleitung und der Achse des Bohrturms eine Zickzackführung zu schaffen.

23. Vorrichtung nach Anspruch 22, **dadurch gekennzeichnet, daß** sich das System von Gelenkarmen (18) zwischen einer geschlossenen und einer offenen Position bewegen kann, so daß
- in geschlossener Position die Gelenkmittel 3, vorzugsweise die Rollen (9), mit der Steigleitung in Kontakt sind, und
- in offener Position der Durchgang eines Schwimmkörpers (32) ermöglicht wird, der an die schwimmende Steigleitung angepaßt ist, wobei die Gelenkmittel, vorzugsweise die Rollen, mit dem Schwimmkörper in Kontakt bleiben.

24. Verfahren zum Halten und Führen einer schwimmenden Steigleitung (1) in Bezug auf einen schwimmenden Träger (2), welches das Gleiten der Steigleitung entlang ihrer Längsachse (ZZ') ermöglicht und ihre seitlichen Bewegungen auf einer horizontalen Ebene (XX', YY'), die zur Steigleitung senkrecht ist, mit Hilfe einer Vorrichtung nach einem der Ansprüche 1 bis 23 führt.

25. Verfahren zum Transfer einer Steigleitung auf einem schwimmenden Träger von ihrer Produktionsposition (11) bis zu ihrer Position (12) innerhalb eines Bohrturms, **dadurch gekennzeichnet, daß** die Steigleitung (1) in einem Hohlraum (24) des schwimmenden Trägers verschoben wird, indem eine Vorrichtung zum Halten und Führen (9) der Steigleitung in Bezug auf den schwimmenden Träger, der selbst mit der Steigleitung (2) einstückig ist, gemäß Anspruch 16, verschoben wird.

26. Verfahren zum Transfer nach Anspruch 25, **dadurch gekennzeichnet, daß** der schwimmende Träger von jenem Typ ist, welcher einen zentralen Hohlraum (23) aufweist, in dessen Inneren mehrere Steigleitungen (1) angeordnet sein können, und wobei der zentrale Hohlraum (23) mehrere Abteilungen (23₁) umfaßt, an deren Ende die Steigleitungen (1) in Produktionsposition (11) sind, wobei die Abteilungen mit einem zentralen Kanal (24) in Verbindung stehen, an dessen Ende ein Bohrturm (14) angeordnet (13) ist, wobei die Abteilungen quer in Bezug auf den zentralen Kanal (24) positioniert sind.

27. Verfahren nach Anspruch 26, **dadurch gekennzeichnet, daß** die Abteilungen (23) und der zentrale Kanal (24) eine Verbindungsplatte (4) zwischen der Steigleitung und dem schwimmenden Träger auf jedem Ufer umfassen, wodurch ein kontinuierlicher Kanal definiert wird, der eine im wesentlichen konstante Breite aufweist, und wobei der schwimmende Träger Transfermittel (12) umfaßt, um die Steigleitungen (12) zwischen ihrer Produktionsposition (11) am Ende der Abteilungen (23₁) und der Position (13) des Bohrturms (14) zu verschieben, wobei die Transfermittel ermöglichen, eine Steigleitung entlang der Verbindungsplatte (4) zu verschieben, indem sie mit einer Vorrichtung zum Halten und Führen (3) der Steigleitung (1) zusammenwirken, wobei die Vorrichtung die Verbindung zwischen der Steigleitung und dem schwimmenden Träger gewährleistet.

28. Verfahren zum Transfer nach Anspruch 27, **dadurch gekennzeichnet, daß** die Transfermittel (12) feststehend und mit dem schwimmenden Träger einstückig sind.

29. Verfahren zum Transfer nach Anspruch 28, **dadurch gekennzeichnet, daß** die Transfermittel (12) eine Einheit von Winden (12₁) und Kabeln (12₂) umfassen, welche die Winden (12₁) mit der Steigleitung (1) verbinden.

30. Verfahren zum Transfer nach Anspruch 27, **dadurch gekennzeichnet, daß** die Transfermittel (12) einen beweglichen Schlitten entlang der Abteilungen (23₁) und des zentralen Kanals (24) aufweisen.

31. Verfahren zum Transfer nach einem der Ansprüche 27 bis 30, **dadurch gekennzeichnet, daß** die Verbindungsplatte (4) mit Führungsschienen (12₃) versehen ist, welche es erlauben, die Transfermittel oder die Steigleitung entlang der Abteilungen (23₁) und des zentralen Kanals (24) zu verschieben.

## Claims

1. Apparatus for holding and guiding a riser (1) relative to a floating support (2), the apparatus including guide means enabling said riser to slide along its longitudinal axis (ZZ') and guiding lateral displacements thereof in a horizontal plane (XX', YY') perpendicular to said longitudinal axis of the riser, the apparatus being **characterised in that** it comprises joint means (3) secured to said floating support and enabling:
a) said riser to rotate about a horizontal axis (XX', YY') perpendicular to the longitudinal axis (ZZ') of said riser within the limit of a cone having a half-angle at the apex that is less than or equal to 10°, said horizontal axis and said apex of the cone being situated substantially at the center of the riser and level with the midplane (4) of the zone along the longitudinal axis (ZZ') where said joint means (3) are situated; and
b) said riser to slide along the longitudinal axis (ZZ') and to be guided in its lateral displacements in a plane (XX', YY') substantially perpendicular to said longitudinal axis of the riser, and
said joint means (3) comprise:
• first friction pads (5) mounted on a pad support (7) enabling said pads (5) to pivot about respective axes (6) perpendicular to said longitudinal axis of said riser (ZZ'); and
• said first pads (5) co-operating with wheels or second friction pads, preferably with wheels (9), such that said wheels (9) or said second pads bear against said riser, and enable it to slide, and said riser comes to bear against said first pads (5) only when said wheels (9) or said second pads are moved under the effect of lateral displacements of said riser.

2. Apparatus according to claim 1, **characterised in that** first pads (5) can pivot relative to respective axes (6) secured to said pad support (7).

3. Apparatus according to claim 1, **characterised in that** said first pads (5) are fixed relative to said pad support (7) and said pad support (7) can pivot relative to said floating support to enable said pads to pivot about an axis (XX') perpendicular to said longitudinal axis (ZZ') of said riser.

4. Apparatus according to claim 3, **characterised in that** said first pads (5) are fixed on a tubular element (7) encasing said riser coaxially, said tubular element (7) being mounted on a ball and socket joint (8) enabling said pivoting and said rotation respectively of said first pads (5) and of said riser (1).

5. Apparatus according to claim 4, **characterised in that** said joint (8) is a laminated abutment within which said tubular element (7) is embedded.

6. Apparatus according to any one of claims 1 to 5, **characterised in that** said second pads or preferably said wheels (9) are mounted on axes (10) extending perpendicularly to the vertical axis (ZZ') of said riser, the axes (10) of said wheels (9) being capable of moving in translation on axes (XX', YY') perpendicular to the longitudinal axis (ZZ') of said riser.

7. Apparatus according to any one of claims 1 to 6, **characterised in that** said first pads are distributed symmetrically around said riser (1) and comprise at least three pads, preferably being situated at the same level along the longitudinal axis (ZZ') of said riser.

8. Apparatus according to any one of claims 1 to 7, **characterised in that** said second pads or preferably said wheels (9) are disposed symmetrically around said riser (1) about its longitudinal axis (ZZ') and with at least three wheels whose axes of rotation are preferably situated substantially in the same plane.

9. Apparatus according to any one of claims 1 to 8, **characterised in that** said first pads (5) are mounted on respective axes (6₂) situated substantially in the same horizontal plane as the axes of said wheels (9), and said pads (5) and said wheels (9) are disposed successively and symmetrically around said riser (1) in alternating manner.

10. Apparatus according to any one of claims 1 to 9, **characterised in that** said first pads (5) and said wheels (9) are disposed in a staggered configuration, their respective pivot and rotation axes being situated at different respective levels along the longitudinal axis (ZZ') of said riser.

11. Apparatus according to any one of claims 1 to 10, **characterised in that** said first pads (5) are disposed on at least two different levels (P₁ and P₂) along said longitudinal axis (ZZ') of said riser, and said levels (P₁ and P₂) are disposed symmetrically about a horizontal plane corresponding substantially to the midplane (P₀) of the zone along the longitudinal axis (ZZ') where said joint means (3) are situated.

12. Apparatus according to any one of claims 1 to 11, **characterised in that** the axes of rotation of the wheels (9) are disposed on at least two different planes (P₃, P₄) perpendicular to said longitudinal axis (ZZ') of said riser, and said planes (P₃, P₄) are disposed symmetrically about a horizontal plane (P₀) corresponding substantially to said midplane of the zone along the longitudinal axis of said riser where said joint means (3) are situated.

13. Apparatus according to any one of claims 1 to 12, **characterised in that** said first pads are situated on two different levels along the longitudinal axis (ZZ') of said riser, an upper level (P₁) and a lower level (P₂), and said second pads or preferably said wheels are situated above said upper level (P₁) and below said lower level (P₂).

14. Apparatus according to any one of claims 1 to 13, **characterised in that** said first pads (5) are situated on two of said different levels, an upper level (P₁) and a lower level (P₂), and said wheels (9) are situated between said levels (P₁**)** and **(**P₂).

15. Apparatus according to any one of claims 1 to 14, **characterised in that** it is installed on the floating support to hold and guide one of said risers in its production position (11).

16. Apparatus according to any one of claims 1 to 14, **characterised in that** it is connected to transfer means (12) for transferring one of said risers from its production position to the axis of a drilling derrick (13).

17. Apparatus according to any one of claims 1 to 14, **characterised in that** it is installed on said floating support to hold and guide one of said risers in an operating position (14) in a derrick (13) installed on said floating support.

18. Apparatus according to any one of claims 15 to 17, **characterised in that** said joint means (3) are mounted on the junction floor (4) between said riser and said floating support, situated at the level (P₀) of the wall (20) of the cavity (23) of said floating support between the level of the deck (21) of the floating support and the water level (33).

19. Apparatus according to claim 17 or 18, **characterised in that** it comprises:
- said joint means (3) comprising pads (5) preferably co-operating with wheels (9) situated on a first level (P'₁) and a second level (P'₂) along the wall (20) of the cavity (23) of the floating support, preferably respectively above and below the level (P₀**)** of said junction floor (4) between the riser and said floating support; and
- the upper and lower levels (P₁**)** and **(**P₂) are far enough apart to hold said riser substantially on the axis of said derrick, and to allow essentially vertical movements along said vertical axis (ZZ') of said riser and the derrick, the angular displacements of said riser relative to the axis of said derrick being less than 5°, and preferably less than 2°.

20. Apparatus according to claim 19, **characterised in that** said joint means (3) are fixed inside a collar (15) held in place around the riser by cables (16) connected by a tensioning system (17) to the wall (20) of the cavity (23) of said floating support, at at least one of said levels (P₁**)** and **(**P₂).

21. Apparatus according to claim 20, **characterised in that** the collar (**15**) is positioned around the riser (1) by adjusting the lengths of two of said cables (16), the other cables being kept under tension.

22. Apparatus according to claim 19, **characterised in that** it comprises, at each of said levels (P₁**)** and **(**P₂) a system of articulated arms (18) including hydraulic actuators (19) with said joint means (3) being mounted at the ends of said arms; each of said articulated arms preferably being capable of being adjusted in length so as to create an offset between the axis of the riser and the axis of the derrick.

23. Apparatus according to claim 22, **characterised in that** the articulated arm system (18) can move between a closed position and an open position, such that:
- in the closed position, said joint means (3), preferably said wheels (9) are in contact with said riser; and
- in the open position, it allows a float (32) fitted to said floating riser to pass through, said joint means and preferably said wheels remaining in contact with said float.

24. A method of holding and guiding a floating riser (1) relative to a floating support (2) enabling said riser to slide along its longitudinal axis (ZZ') and guiding lateral displacements thereof in a horizontal plane (XX', YY') perpendicular to said riser, by means of apparatus according to one of claims 1 to 23.

25. A method of transferring a riser on a floating support from its production position (11) to its position (12) within a drilling derrick, the method being **characterised in that** said riser (1) is displaced in **a** cavity (24) of **the** floating support by displacing said apparatus (9) for holding and guiding the riser relative to the floating support and according to claim 16, the apparatus itself being secured to said riser (1).

26. A transfer method according to claim 25, **characterised in that** the floating support is of the type having a central cavity **(23)** within which a plurality of risers (1) can be positioned, and said central cavity (23) has a plurality of compartments (23₁) at the ends of which said risers (1) are in their production positions (11), said compartments communicating with a central channel (24), at the end of which there is situated **(13)** a drilling derrick (1**4**), said compartments being disposed transversely relative to said central channel (24).

27. A method according to claim 26, **characterised in that** said compartments (23) and said central channel (24) comprise a junction floor (4) between said riser and said floating support on each of the rims defining a continuous channel of substantially constant width, and the floating support has transfer means (12) for transferring said risers (1) between their production positions (11) at the ends of the compartments (23₁), and the position **(13)** of the derrick **(14**), said transfer means enabling one of said risers to be moved along said junction floor (4) in cooperation with one of said riser holding and guidance apparatuses (3), said apparatus providing the junction between said riser (1) and said floating support.

28. A transfer method according to claim 27, **characterised in that** said transfer means (12) are fixed and secured to said floating support.

29. A transfer method according to claim 28, **characterised in that** said transfer means (12) comprise a set of winches (12₁) and of cables (12₂) connecting said winches (12₁) to said riser (1).

30. A transfer method according to claim 27, **characterised in that** said transfer means (12) comprise a carriage that is movable along said compartments (23₁) and along said central channel (24).

31. A transfer method according to any one of claims 2**7** to 30, **characterised in that** said junction floor (4) is fitted with guide rails (12₃) enabling said transfer means or said riser to be moved along said compartments (23₁) and along said central channel (24).
